# EUROPÄISCHE PATENTSCHRIFT

(11) **EP 1 960 109 B1**
(45) Veröffentlichungstag und Bekanntmachung des Hinweises auf die Patenterteilung: **11.04.2018**
(21) Anmeldenummer: 06817727.8
(22) Anmeldetag: 30.11.2006
(51) Int. Cl.: B02C 13/282, B02C 13/14

(54) **STATOR EINER PRALLMÜHLE**
STATOR FOR AN IMPACT CRUSHER
STATOR DE BROYEUR A PERCUSSION

(30) Priorität: 09.12.2005 CH 19602005
(43) Veröffentlichungstag der Anmeldung: 27.08.2008
(73) Patentinhaber: swissRTec AG, 8280 Kreuzlingen (CH)
(72) Erfinder: ZÖLLIG, Mario, CH-8598 Bottighofen (CH)
(74) Vertreter: Schneider Feldmann AG Patent- und Markenanwälte
(86) Internationale Anmeldenummer: PCT/CH2006/000675
(87) Internationale Veröffentlichungsnummer: WO 2007/065283

(56) Entgegenhaltungen:
- WO-A-00/53324
- WO-A-90/07981
- DE-A1- 2 622 931
- DE-A1- 3 017 437
- DE-A1- 4 128 225
- DE-A1- 10 047 095
- DE-U1- 29 822 550
- DE-U1- 29 904 006
- GB-A- 356 873
- US-A- 2 709 048
- US-A- 3 883 080
- US-A- 4 378 911
- US-A- 6 021 966

## Beschreibung

Die vorliegende Erfindung betrifft einen Stator einer Prallmühle zur Auftrennung von Verbundmaterialien , mit einer äusseren Mantelwandfläche und einer inneren Mantelwandfläche, die mit einer Vielzahl von Kacheln mit Rippen belegt ist, wobei die als Verschleissteile konzipierten Kacheln auswechselbar gehalten sind.

Prallmühlen werden in verschiedensten Bereichen der Technik eingesetzt, wobei hier jedoch nur die Anwendung bezüglich der Auftrennung von Verbundmaterialien interessiert. Solche Verbundmaterialien können Verbunde aus Metall/Metall, Kunststoff/Kunststoff, Metall/Kunststoff oder mineralische Verbunde mit Metallen und/oder Kunststoffen sein. Da die physikalischen Eigenschaften der einzelnen Komponenten der Verbundstoffe unterschiedlich sind, werden solche Verbundstoffpartikel in Prallmühlen dadurch getrennt, dass bei jedem Impuls sich verschiedene Materialien ungleich elastisch und ungleich plastisch verformen und sich damit trennen. Typische Verbundmaterialien, die von der Anmelderin verarbeitet werden, sind beispielsweise Elektronikschrott und Shredderabfälle aller Art, insbesondere aus der Automobilverwertung.

Die Anwendung von Prallmühlen in diesem Bereich ist mit enormem Verschleiss sowohl der Schlagwerkzeuge als auch der Prallwände verbunden. Entsprechend sind die Prallwände, welches die innere Mantelwand der entsprechenden Statoren solcher Prallmühlen sind, mit auswechselbaren Kacheln belegt, welche entsprechende Rippen aufweisen, auf denen Partikel der aufzuschliessenden Verbundmaterialien mit hoher Energie auftreffen. So bald diese Rippen auf ein gewisses Minimum abgetragen sind durch den entsprechenden Verschleiss, müssen die Kacheln ausgewechselt werden. Ueblicherweie sind solche Kacheln aus Stahlplatten gefertigt und die Rippen werden durch Nutenstossmaschinen oder durch Ausfräsungen gebildet. Die Rückseite solcher Platten sind der eigentlichen Mantelwand des Stators angepasst.

Aus der GB-A-1397674 ist eine Prallmühle bekannt, deren Stator eine Trägerplatte aufweist, auf der mehrere rippenförmige Projektionen aufgeschweisst sind, zwischen denen an einem Rotor schwenkbar gelagerte Schlagwerkzeuge zwischen durch rotieren. Die entsprechende Platte ist an Hydraulikschlittenelementen befestigt, um entsprechend der Abnutzung die Platte diese verstellen zu können. Nach Abnutzung der Projektionen muss entsprechend die gesamte verstellbare Basisplatte ausgewechselt werden. Dies verlangt eine relativ komplexe Demontage.

Aus der WO 00/53324 (BHS Sonthofen) ist eine weitere Prallmühle bekannt, welche den nächstliegenden Stand der Technik darstellt. Dieser Stator einer Prallmühle dient zur Auftrennung von Verbundmaterialien und weist eine äussere Mantelwandfläche auf sowie eine innere Mantelwandfläche, die mit einer Vielzahl von Kacheln mit Rippen belegt ist, wobei die als Verschleissteile konzipierten Kacheln auswechselbar gehalten sind. Diese Lösung gemäss dem Oberbegriff des Patentanspruches 1 sieht vor, die Kacheln lediglich ziegelartig am oberen Rand der Statormantelwand einzuhängen. Entsprechend haben die Kacheln eine am oberen Randbereich verlaufende durchgehende im Querschnitt hakenförmige Längsrippe. Diese Längsrippe greift in eine an der Statorwand geformte Ringnut ein. Ueber den Umfang des Stators sind eine Vielzahl solcher Kacheln eingehängt. Die Kacheln, die ein relativ hohes Gewicht haben, halten sich somit lediglich durch die Schwerkraft in ihrer Position und sind gegen einander relativ satt anliegend verlegt. Im Normalfall sind solche Kacheln einfach auswechselbar, doch birgt die Halterung dieser Kacheln ein potential hohes Risiko. Die Umfangsgeschwindigkeit in solchen Prallmühlen kann bis zu mehrere Hundert km/h betragen, was eine hohe potentiale Energie darstellt. Gelangen in die Prallmühle grössere Teile, die normalerweise, da der Shredder sie nicht verkleinern konnte, entsprechend hart sind, so können sich diese Teile zwischen Rotor und Stator verklemmen. Auch wenn die Schlagwerkzeuge üblicherweise schwenkbar gelagert sind, treten momentane Beschleunigungkräfte auf, die dazu führen können, dass die Kacheln sich verschieben oder gar aushängen.

Nach einem solchen Zwischenfall ist eine Totalrevision der Prallmühle angesagt.

Die DE10047095 sowie DE29822550U offenbart Kacheln, welche auch in Prallmühlen eingesetzt werden können, einstückig sin und eine Aussparung für einen Gewindebolzen aufweisen. Die Befestigung der Kacheln mittels Gewindebolzen, ist aber erschwert und der Gewindebolzen ragt aus der Kachel zur Maschinenseite hin heraus.

Es ist daher die Aufgabe der vorliegenden Erfindung, einen Stator einer Prallmühle zur Auftrennung von Verbundmaterialien gemäss dem Oberbegriff des Patentanspruches 1 so zu verbessern, dass eine wesentlich erhöhte Sicherheit realisiert werden kann, wobei gleichzeitig die Kacheln, die Verschleissteile sind, preiswert herstellbar sein sollen.

Diese Aufgabe wird durch die Merkmale der Ansprüche 1-12 gelöst, gemäß welchen die Kacheln Metallgusskacheln sind, die mindestens eine sie querende Gewindebohrung aufweisen, und die äussere Mantelwand des Stators Durchführungen hat, durch welche Befestigungsbolzen mit in die Gewindebohrung der Kacheln passenden Gewinden durchführbar und von ausserhalb des Stators sicherbar sind.

Diese ungewöhnliche Befestigungsmethode beruht auf der Ueberlegung, dass innerhalb der Prallmühle eine extrem starke Verschmutzung auftritt und daher eine an sich logische und einfach realisierbare Anschraubung von der Innenseite her praktisch nicht realisierbar ist.

Die Verwendung von Kacheln, die als Metallgusskacheln konzipiert sind, ist besonders preiswert, wobei allerdings die Präzision des Gusses eine Erhöhung der Fertigungskosten mit sich bringt. Um mit einer verminderten relativen Genauigkeit arbeiten zu können ist es vorteilhaft, die Grundfläche der Kacheln mit Auflagestreifen zu versehen, die geringfügig aus der Grundfläche vorstehen, um damit die Auflagegenauigkeit zu relativieren.

Um die erforderlichen Festigkeiten auch bei gegossenen Kacheln realisieren zu können, werden solche Kachel vorteilhafterweise mit den Merkmalen des abhängigen Patentanspruches 2 versehen.

Weitere vorteilhafte Ausgestaltungsformen des Erfindungsgegenstandes gehen aus den weiteren abhängigen Ansprüchen hervor und deren erfindungsgemässe Bedeutung wird in der nachfolgenden Beschreibung an Hand der beiliegenden Zeichnungen erläutert.

In der Zeichnung ist ein bevorzugtes Ausführungsbeispiel des Erfindungsgegenstandes dargestellt und nachfolgend im Detail beschrieben. Es zeigt:
- Figur 1: einen erfindungsgemäss gestalteten Stator einer Prallmühle in perspektivischer Ansicht
- Figur 2: zeigt eine zur Bekleidung der inneren Mantelwandfläche dienende Kachel mit entsprechenden Befestigungsmitteln für sich allein in perspektivischer Ansicht;
- Figur 3: zeigt eine Matte, die zur Anbringung zwischen einer Kachel und der Innenwandfläche des Stators geeignet ist, im Grundriss und
- Figur 4: dieselbe Matte in Seitenansicht.
- Figur 5: zeigt eine einzige Kachel für sich alleine in perspektivischer Darstellung und
- Figur 6: dieselbe Kachel zusammen mit den Befestigungsmitteln in einer perspektivischen Explosionszeichnung.

In der Figur 1 ist eine Gesamtansicht des erfindungsgemässen Stators einer Prallmühle in perspektivischer Darstellung gezeigt. Der Stator ist gesamthaft mit 1 bezeichnet. Er besitzt eine Mantelwand 2, die eine innere Mantelwandfläche 3 und eine äussere Mantelwandfläche 4 besitzt. Der obere Rand der Mantelwand 2 hat einen umlaufenden Kragen 5 zur Befestigung eines hier nicht dargestellten Deckels. Der untere Mantelwandrand ist mit einem Befestigungsflansch 7 versehen, mit dem der Stator 1 auf ein hier ebenfalls nicht dargestelltes Chassis montierbar ist. Befestigungsbohrungen 8 im Kragen 5 dienen zur Fixierung des erwähnten Deckels, während Befestigungsbohrungen 9 dazu dienen, die Statormantelwand 2 auf dem Chassis zu befestigen. Während das aufzuschliessende Material durch den nicht dargestellten Deckel in die Prallmühle eingeführt wird, tritt das aufgeschlossene Material bei einer Materialaustrittsöffnung 6 im unteren Bereich der Mantelwand 2 aus. Falls die Prallmühle in einem Gegenstromverfahren arbeitet, wird durch die Materialaustrittsöffnung 6 gleichzeitig ein Luftstrom eingeblasen. Die gesamte innere Mantelwandfläche 3 ist mit Kacheln 10 belegt. In dieser Ansicht erkennt man, dass die Kacheln 10 Prallrippen 13 aufweisen, die parallel zur Zentrumsachse des Stators verlaufen, so wie Versteifungsrippen 17, die weniger hoch sind als die Prallrippen 13 und die senkrecht zu den erwähnten Prallrippen 13 verlaufen. Bezüglich der weiteren Ausgestaltung der erwähnten Kacheln 10 wird auf die weiteren Figurenbeschreibungen verwiesen.

Figur 2 zeigt eine solche Kachel 10,sowie deren Befestigungsmittel im zusammengebauten Zustand für sich allein in perspektivischer Darstellung. Die Kachel 10 für sich allein ist zudem in der Figur 5 gezeigt. Die Kachel weist eine untere Grundfläche 11 auf, deren Dicke relativ gering ist bezogen auf die Gesamtdicke der Kachel. Die Kacheln sind Verschleissteile und entsprechend ist es wünschenswert, dass das Verbrauchsvolumen im Verhältnis zum Gesamtvolumen relativ gross ist. Dies wird dadurch erreicht, indem die Prallrippen 13 in ihrer Höhe ein Mehrfaches der Dicke der unteren Grundfläche 11 ausmachen. Die Dicke der Grundfläche 11 muss lediglich so konzipiert sein, dass deren Festigkeit absolut gewährt ist. Zudem muss die Dicke der Grundfläche 11 so sein, dass die Befestigungsmittel genügend Halt in den Kacheln 10 finden. Bezüglich der exakten Ausgestaltung wird auf die Figur 5 verwiesen.

Um die Grundfläche 11 optimierend möglichst dünn zu gestalten, sind senkrecht zur Verlaufsrichtung der Prallrippen 13 Versteifungsrippen 17 vorhanden. Diese Versteifungsrippen 17 sind jedoch in ihrer Höhe wesentlich geringer als die Höhe der Prallrippen 13. Die Prallrippen 13, deren obere Endflächen eine Ebene definieren, welche die Arbeitsfläche 12 darstellt, haben unterschiedlich verlaufende Rippenwände. So erkennt man senkrecht zur unteren Grundfläche 12 verlaufende erste Rippenwände 14 und auf der anderen Seite zweite Rippenwände 15, die geneigt zur Grundfläche 11 verlaufen. Die senkrecht zur Grundfläche 11 verlaufenden ersten Rippenwände sind im montierten Zustand der Kacheln so angeordnet, dass die in Drehrichtung des Rotors beschleunigen Partikel von Verbundmaterialien auf die senkrechten Flächen 14 auftreffen. Die geneigten zweiten Rippenwände 15 bilden so zu sagen Stützwände, die nicht direkt dem Verschleiss unterliegen. Die beschleunigten Partikel, die praktisch tangential durch die Schlagwerkzeuge am Rotor beschleunigt werden, treffen praktisch nur am äusseren Ende auf die ersten, senkrecht zur Grundfläche 11 verlaufenden Rippenwände 14 auf. Entsprechend werden die Prallrippen 13 durch die Abnützung in ihrer Höhe immer geringer und es werden nicht etwa die Prallrippen 13 immer dünner, wie man dies auch vermuten könnte. Damit der Arbeitsspalt zwischen den Schlagwerkzeugen am Rotor und den Prallrippen 13 am Stator möglichst in einem kleinen Toleranzbereich verbleibt, so dass die Effektivität der Prallmühle erhalten bleibt, sind die Schlagwerkzeuge am Rotor radial nach aussen versetzbar gehalten.

Die Befestigung der Kacheln 10 erfolgt mittels Befestigungsbolzen 20. Im Normalfall ist jede Kachel mit zwei Befestigungsbolzen gehalten. Der Befestigungsbolzen ist im Prinzip zylindrisch, und lediglich das mit einem Aussengewinde versehene Ende ist im Bereich des Gewindes 21 verjüngt gestaltet, so dass beim Uebergang zwischen dem zylindrischen Teil des Befestigungsbolzens 20 und dem gewindetragenden Teil 21 eine Schulter 22 gebildet ist. Im eingeschraubten Zustand liegt die Schulter 22 auf der Unterseite der Grundfläche 11 auf. Die Befestigungsbolzen 20 sind durch die Mantelwand 2 des Stators 1 hindurch geführt.

Entsprechend sind gleichmässig über den gesamten Umfang der Mantelwand 2 entsprechende Bohrungen vorgesehen. Die Befestigungsbolzen 20 besitzen ein diametral den Bolzen durchsetzendes Langöhr 23. Dieses in der Längsachse des Befestigungsbolzens 20 verlaufende Öhr 23 ist so dimensioniert, dass ein entsprechender keilförmiger Splint 25 form- und kraftschlüssig durch dieses hindurch führbar ist. Jedem Befestigungsbolzen 20 ist ein Distanzring 24 zugeordnet. Die Dicke der Distanzringe ist so gewählt, dass im korrekt montierten Zustand der durch das Langöhr 23 durchgeschobene keilförmige Splint 25 auf den Distanzring 24 drückt. Der dadurch erzielte Anlagedruck verhindert ein Lösen der Befestigungsbolzen 20. Damit der keilförmige Splint 25 nicht aus dem Langöhr 23 herausfallen kann, kann der keilförmige Splint 25 mittels eines Sicherungsstiftes 29 gesichert werden. Dieser Sicherungsstift 29 wird dabei durch eine querende Bohrung 27 im Splint geschoben. Der Sicherungsstift 29 seinerseits kann beispielsweise über ein Verbindungsmittel 28 mit dem Distanzring 24 verbunden sein, in dem ebenso eine querende Bohrung 26 angebracht ist. Damit wird sichergestellt, dass der Sicherungsstift nicht verloren geht. Das Verbindungsmittel 28 kann beispielsweise ein Drahtoder Metallseil sein.

Die querende Gewindebohrung 18 ist praktisch nur in der Ansicht gemäss der Figur 1 erkennbar. In der Figur 6 sind diese beiden Bohrungen rein schematisch strichliniert eingezeichnet um anzudeuten, wo diese querenden Gewindebohrungen 18 angebracht sind.

Zwischen der Grundfläche 11 der Kacheln 10 und der Mantelwandinnenfläche 3 sind Matten 30 eingelegt. Die Matten 30 können beispielsweise aus einem vulkanisierten Kautschuk gefertigt sein. Diese Matten 30 weisen auf einer zentrischen Längsachse liegend entsprechend viele Löcher 31 auf, wie insgesamt Befestigungsbolzen 20 diese durchsetzen. Die Grösse der Matten 30 kann gleich der Länge und Breite der Grundfläche 11 einer Kachel sein oder einem ganzzahligen Vielfachen dieser Kantenlängen der Kacheln 10 sein. Im dargestellten Beispiel ist die Matte 30 in den Figuren 3 und 4 entsprechend der Breite einer Kachel gestaltet und deren Länge entspricht der Höhe der Mantelwand 2 des Stators. Innerhalb eines Stators können auch Kacheln unterschiedlicher Grösse verwendet werden. Vorzugsweise wird man jedoch die Breite sämtlicher Kacheln gleich gestalten, während man deren Länge beispielsweise unterschiedlich gestaltet, so dass man, wie hier dargestellt, mit zwei oder drei Kachelreihen übereinander auskommt. Während Kacheln mit einer grossen Länge mit 2 Befestigungsbolzen 20 befestigt sind, sind Kacheln mit der halben Länge nur mit einem einzigen Befestigungsbolzen an der Mantelwand 2 befestigt. Diese unterschiedlichen Kachellängen sind erforderlich, um die not2wendige Aussparung für die Materialaustrittsöffnung 6 zu erhalten, ohne dass hierzu Spezialkacheln erforderlich wären.

Vorteilhafterweise ist der Stator mit einer im Querschnitt viereckigen Innenfläche versehen. Dies erlaubt eine mindestens annähernd flächige Auflage der Kacheln 10. Die aus einem Stahlguss gefertigten Kacheln 10 haben eine ebene Grundfläche 11. Zusätzlich weisen die Kacheln 10 an der Grundfläche 11 Auflagestreifen 16 auf mit einer relativ geringen Höhe. Diese angeformten Auflagestreifen 16 sind zwar nicht zwingend erforderlich, doch verbessern sie die Auflage auf der Mantelwandinnenfläche 3 des Stators 1, da diese Gussunebenheiten aufweisen können. Die lineare Auflage lässt sich wesentlich einfacher realisieren als eine vollflächige Auflage. Gleichzeitig wird erfindungsgemäss in einer bevorzugten Ausführungsform, wie bereits erwähnt, eine Matte 30 zwischen die Mantelwandinnenfläche 3 und die Grundfläche 11 der Kacheln gelegt. Diese Matte dient nicht nur als Ausgleich um eine einigermassen flächige Auflage zu erzielen, sondern bewirkt gleichzeitig eine gewisse Vibrationsdämmung und führt dadurch zu einer Minderung der Schallemission. Durch diese Massnahme werden auch die Schwingungen so weit reduziert, dass hierdurch keine Lockerung der Befestigungsbolzen 20 geschieht.

Dank der von aussen leicht zugänglichen Befestigungsbolzen und deren einfacher Sicherung ist die Auswechslung der Kacheln an der Mantelwandinnenfläche mit einer wesentlich geringeren Unterbruchszeit des Betriebes möglich als bei Lösungen, die eine andersartige Befestigung vorsehen, während aber gleichzeitig die Sicherheit sehr gross ist. Zur Auswechslung der Kacheln wird der hier nicht dargestellte Deckel der Prallmühle entfernt und danach der gesamte Rotor herausgezogen,so dass dann die Kacheln frei zugänglich sind.

Die Verwendung von gegossenen Kacheln, welche an sich eher Verschleissteile sind, ist wesentlich preisgünstiger als die bisher verwendeten Lösungen, die auf Bearbeitungszentren im üblichen Maschinenbau realisiert werden.

### Bezugszeichenliste:

- 1: Stator
- 2: Mantelwand
- 3: innere Mantelwandfläche
- 4: äussere Mantelwandfläche
- 5: Kragen
- 6: Materialaustrittsöffnung
- 7: Befestigungsflansch
- 8: Befestigungsbohrung
- 9: Befestigungsbohrung
- 10: Kachel
- 11: untere Grundfläche
- 12: Arbeitsfläche
- 13: Prallrippe
- 14: erste Rippenwand
- 15: zweite Rippenwand
- 16: Auflagestreifen
- 17: Versteifungsrippe
- 18: querende Gewindebohrung
- 19: Durchführung
- 20: Befestigungsbolzen
- 21: gewindetragender Teil
- 22: Schulter
- 23: Langöhr
- 24: Distanzring
- 25: keilförmiger Splint
- 26: querende Bohrung im Distanzring
- 27: querende Bohrung im Splint
- 28: Verbindungsmittel
- 29: Sicherheitsstift
- 30: Matten
- 31: Löcher

## Patentansprüche

1. Stator (1) einer Prallmühle zur Auftrennung von Verbundmaterialien , mit einer äusseren Mantelwandfläche (4) und einer inneren (3) Mantelwandfläche, die mit einer Vielzahl von Kacheln (10) mit Rippen (13, 17) belegt ist, wobei die äussere Mantelwand (4) des Stators (1) Durchführungen (19) hat, wobei die als Verschleissteile konzipierten Kacheln auswechselbar gehalten sind, die Kacheln (10) Metallgusskacheln sind, **dadurch gekennzeichnet, dass** die Kacheln mindestens eine sie querende Gewindebohrung (18) aufweisen, dass die Befestigungsbolzen (20) durch die Durchführungen (19) mit passenden Gewinden in die Gewindebohrung der Kacheln durchführbar sind, die Befestigungsbolzen (20) ein Langöhr (23) aufweisen, durch welches ein keilförmiger Splint (25) durchsteckbar ist, mittels welchen die Kacheln (10) von ausserhalb des Stators (1) gesichert lagerbar sind.

2. Stator nach Anspruch 1, **dadurch gekennzeichnet, dass** die Kacheln (10) eine im wesentlichen ebene untere Grundfläche (11) und eine obere Arbeitsfläche (12) aufweisen, wobei die Arbeitsfläche durch Parallelrippen gebildet ist, deren erste Rippenwände (14) jeweils senkrecht zur Grundfläche (11) und im montierten Zustand achsparallel nach innen ragend zur Statorzentrumsachse verlaufen, während die zweiten Rippenwände (15) geneigt zur Grundfläche verlaufen.

3. Stator nach Anspruch 2, **dadurch gekennzeichnet, dass** die Grundflächen (11) der Kacheln (10) Auflagestreifen (16) aufweisen, die geringfügig aus der Grundfläche vorstehen.

4. Stator nach Anspruch 2, **dadurch gekennzeichnet, dass** senkrecht zur Verlaufsrichtung der Prallrippen (13) Versteifungsrippen (17) zwischen den Prallrippen verlaufen.

5. Stator nach Anspruch 1, **dadurch gekennzeichnet, dass** die Kacheln unter Zwischenlage mindestens einer Gummimatte (30) auf der inneren Mantelwandfläche (3) gehalten sind.

6. Stator nach Anspruch 1, **dadurch gekennzeichnet, dass** über den Befestigungsbolzen (20) eine Distanzscheibe (24) geschoben ist, welche auf der Mantelwandaussenfläche (4) aufliegt, und dass der keilförmige Splint (25) auf die Distanzscheibe (24) drückt.

7. Stator nach Anspruch 6, **dadurch gekennzeichnet, dass** sowohl der Distanzring (24) als auch der keilförmige Splint (25) je eine querende Bohrung (26,27) aufweisen, durch die ein Verbindungsmittel (28) geführt ist.

8. Stator nach Anspruch 1, **dadurch gekennzeichnet, dass** zwischen den Kacheln (10) und der Statormantelwandinnenfläche (3) eine gummielastische Matte (30) angeordnet ist.

9. Stator nach Anspruch 8, **dadurch gekennzeichnet, dass** die Matte (30) der Breite und der Höhe einer Kachel (10) oder deren ganzzähligen Vielfachem entspricht.

10. Stator nach Anspruch 8, **dadurch gekennzeichnet, dass** die Matte (30) der Breite einer Kachel (10) und der Höhe der inneren Mantelwandfläche (3) entspricht.

11. Stator nach Anspruch 1, **dadurch gekennzeichnet, dass** der Stator einen vieleckigen inneren Querschnitt aufweist, wobei die Breite einer Kante des Vieleckes der Breite einer Kachel angepasst ist, so dass die Kachel (10) an der Innenfläche des Stators flächig mittel- oder unmittelbar aufzuliegen vermag.

12. Kachel (10) mit Befestigungsbolzen (20) zur Auskleidung eines Stators (1) nach Anspruch 1, wobei der Stator (1) Teil einer Prallmühle zur Auftrennung von Verbundmaterialien ist und eine äussere Mantelwandfläche (4) und eine innere (3) Mantelwandfläche, die mit einer Vielzahl von Kacheln (10) mit Rippen (13, 17) belegt ist, aufweist, wobei die als Verschleissteil konzipierte auswechselbare Kachel Metallgusskachel ist, **dadurch gekennzeichnet, dass** die Kachel mindestens eine sie querende Gewindebohrung (18) aufweist und der Befestigungsbolzen (20) mit einem passenden Gewinde (21) in der Gewindebohrung (18) in der Kachel (10) befestigbar ist, und dass der Befestigungsbolzen (20) ein Langöhr (23) aufweist, durch welches ein keilförmiger Splint (25) durchsteckbar ist, mittels welchem die Kachel (10) und der Befestigungsbolzen (20) von ausserhalb des Stators (1) gesichert lagerbar sind.

## Claims

1. Stator (1) of an impact crusher for separating composite materials, having an outer face of the casing wall (4) and an inner face of the casing wall (3), which is furnished with a plurality of tiles (10) having ribs (13, 17), wherein the outer casing wall (4) of the stator (1) has through-feeds (19), wherein the tiles designed as wearing parts are attached so as to be replaceable, the tiles (10) are cast metal tile, **characterized in that** the tiles have at least one transverse threaded hole (18), the fixing bolts (20) can be passed through the feed-throughs (19) with corresponding threads into the threaded hole in the tiles, the fixing bolts (20) have a slotted hole (23) through which a wedge-shaped cotter (25) can be passed, enabling the tiles (10) to be mounted securely from outside the stator (1).

2. Stator according to Claim 1, **characterized in that** the tiles (10) have a substantially flat base face (11) and an upper working face (12), wherein the working face is formed by parallel ribs, the first rib walls (14) of which each extend perpendicularly to the base face (11) and protrude inwards, axially parallel to the stator centre axis in the mounted condition, while the second rib walls (15) are inclined with respect to the base face.

3. Stator according to Claim 2, **characterized in that** the base faces (11) of the tiles (10) have supporting strips (16) which project slightly from the base face.

4. Stator according to Claim 2, **characterized in that** reinforcement ribs (17) extend between the crusher ribs perpendicular to the longitudinal direction of the crusher ribs (13).

5. Stator according to Claim 1, **characterized in that** the tiles are retained on the inner face of the casing wall (3) with placement of at least one rubber mat (30) therebetween.

6. Stator according to Claim 1, **characterized in that** a spacer ring (24) is slid over the fixing bolt (20), which ring lies flush against the outer face of the casing wall (4), and the wedge-shaped cotter (25) presses against the spacer ring (24).

7. Stator according to Claim 6, **characterized in that** both the spacer ring (24) and the wedge-shaped cotter (25) have a transverse hole (26, 27) through which a connection element (28) is inserted.

8. Stator according to Claim 1, **characterized in that** a rubber-elastic mat (30) is arranged between the tiles (10) and the inner face of the casing wall (3) of the stator.

9. Stator according to Claim 8, **characterized in that** the mat (30) corresponds to the width and height of a tile (10) or to an integer multiple thereof.

10. Stator according to Claim 8, **characterized in that** the mat (30) corresponds to the width of a tile (10) and to the height of the inner face of the casing wall (3).

11. Stator according to Claim 1, **characterized in that** the stator has a polygonal inner cross section, wherein the width of one edge of the polygon matches a width of a tile, so that the tile (10) is able to lie flush against the inner face of the stator either indirectly or directly.

12. Tile (10) with fixing bolts (20) for lining a stator (1) according to Claim 1, wherein the stator (1) is part of an impact crusher for separating composite materials and has an outer face of the casing wall (4) and an inner face of the casing wall (3), which is furnished with a plurality of tiles (10) having ribs (13, 17), wherein the tile designed as a replaceable wearing part is a cast metal tile, **characterized in that** at least one threaded hole (18) passes through the tile and the fixing bolt (20) can be secured in the threaded hole (18) in the tile (10) with a fitting thread (21), and that the fixing bolt (20) has a slotted hole (23) through which a wedge-shaped cotter (25) can be passed, enabling the tile (10) and the fixing bolt (20) to be mounted securely from outside the stator (1).

## Revendications

1. Stator (1) d'un broyeur à impact destiné à désolidariser des matériaux composites, avec une surface extérieure (4) de paroi d'enveloppe et une surface intérieure (3) de paroi d'enveloppe qui est garnie d'une pluralité de carreaux (10) dotés de nervures (13, 17), la paroi d'enveloppe extérieure (4) du stator (1) étant munie de passages (19), les carreaux conçus en tant que pièces d'usure étant maintenus de manière interchangeable, les carreaux (10) étant des carreaux en fonte métallique, **caractérisé en ce que** les carreaux comportent au moins un taraudage (18) qui les traverse, **en ce que** les boulons de fixation (20) sont enfilables à travers les passages (19) avec des filetages adaptés dans les taraudages des carreaux, les boulons de fixation (20) comportent un chas oblong (23) à travers lequel on peut enfiler une goupille (25) cunéiforme, au moyen de laquelle les carreaux (10) peuvent être logés en étant bloqués par l'extérieur du stator (1).

2. Stator selon la revendication 1, **caractérisé en ce que** les carreaux (10) comportent une surface d'embase (11) inférieure sensiblement plane et une surface de travail (12) supérieure, la surface de travail étant formée de nervures parallèles dont les premières parois de nervures (14) s'étendent chacune à la perpendiculaire de la surface d'embase (11) et en position montée en saillant à la parallèle de l'axe vers l'axe du centre du stator, alors que les secondes parois de nervures (15) s'étendent en inclinaison par rapport à la surface d'embase.

3. Stator selon la revendication 2, **caractérisé en ce que** les surfaces d'embase (11) des carreaux (10) comportent des bandes d'appui (16) qui débordent légèrement de la surface d'embase.

4. Stator selon la revendication 2, **caractérisé en ce qu'**à la perpendiculaire de la direction d'extension des nervures d'impact (13), des nervures de renfort (17) s'étendent entre les nervures d'impact.

5. Stator selon la revendication 1, **caractérisé en ce que** les carreaux sont maintenus sous interposition d'au moins une natte en caoutchouc (30) sur la surface intérieure (3) de paroi d'enveloppe.

6. Stator selon la revendication 1, **caractérisé en ce que** par-dessus le boulon de fixation (20) est placée une rondelle d'écartement (24), laquelle repose sur la surface extérieure (4) de paroi d'enveloppe et **en ce que** la goupille (25) cunéiforme appuie sur la rondelle d'écartement (24).

7. Stator selon la revendication 6, **caractérisé en ce qu'**aussi bien la rondelle d'écartement (24) qu'également la goupille (25) cunéiforme comportent chacune un perçage (26, 27) traversant, à travers lequel est enfilé un moyen d'assemblage (28).

8. Stator selon la revendication 1, **caractérisé en ce qu'**entre les carreaux (10) et la surface intérieure (3) de paroi d'enveloppe du stator est placée une natte (30) élastique caoutchouteuse.

9. Stator selon la revendication 8, **caractérisé en ce que** la natte (30) correspond à la largeur et à la hauteur d'un carreau (10) ou de leurs multiples entiers.

10. Stator selon la revendication 8, **caractérisé en ce que** la natte (30) correspond à la largeur d'un carreau (10) et à la hauteur de la surface intérieure (3) de paroi d'enveloppe.

11. Stator selon la revendication 1, **caractérisé en ce que** le stator comporte une surface transversale intérieure polygonale, la largeur d'un côté du polygone étant adaptée à la largeur d'un carreau, de sorte que le carreau (10) soit susceptible de reposer indirectement ou directement sur la surface intérieure du stator.

12. Carreau (10), doté de boulons de fixation (20) destiné à habiller un stator (1) selon la revendication 1, le stator (1) étant une pièce d'un broyeur à impact destiné à désolidariser des matériaux composites et qui comporte une surface extérieure (4) de paroi d'enveloppe et une surface intérieure (3) de paroi d'enveloppe qui est garnie d'une pluralité de carreaux (10) dotés de nervures (13, 17), le carreau interchangeable conçu en tant que pièce d'usure étant un carreau en fonte métallique, **caractérisé en ce que** le carreau comporte au moins un taraudage (18) qui le traverse et **en ce que** le boulon de fixation (20) peut se fixer par un filetage (21) adapté dans le taraudage (18) dans le carreau (10) et **en ce que** le boulon de fixation (20) comporte un chas oblong (23), à travers lequel peut s'enfiler une goupille (25) cunéiforme, au moyen de laquelle le carreau (10) et le boulon de fixation (20) peuvent être logés en étant bloqués par l'extérieur du stator (1).
